# FASCICULE DE BREVET EUROPEEN

(11) **EP 0 160 601 B1**
(45) Date de publication et mention de la délivrance du brevet: **06.07.1988**
(21) Numéro de dépôt: 85400662.4
(22) Date de dépôt: 03.04.1985
(51) Int. Cl.: H01C 17/24

(54) **Résistance haute tension de précision à faible encombrement en technologie couches épaisses**
Kleiner Präzisionswiderstand für hohe Spannungen aus Dickschicht-Technologie
Small-scale, high-tension precision resistor made by thick film technology

(30) Priorité: 10.04.1984 FR 8405621
(43) Date de publication de la demande: 06.11.1985
(73) Titulaire: SIEMENS AUTOMOTIVE S.A., 31036 Toulouse Cédex (FR)
(72) Inventeur: Bourolleau, Joel, F-31100 Toulouse (FR)
(74) Mandataire: Colas, Jean-Pierre

(56) Documents cités:
- WO-A-81/00484
- DE-A- 2 120 896
- FR-A- 2 529 374

## Description

La présente invention concerne un élément de circuit résistif réalisé selon la technologie dite des « couches épaisses par superposition de deux couches, l'une conductrice, l'autre résistive, afin d'obtenir une résistance supportant de fortes tensions et amenée à une valeur ohmique précise par plusieurs découpes laser correctement réparties dans la couche résistive.

La technologie hybride « couches épaisses a comme principaux matériaux de base des encres résistives, conductrices et isolantes. Ces encres se présentent sous forme de pâtes qui contiennent les éléments suivants : verres spéciaux en poudre, métaux précieux pulvérulents, liant organique, diluant constitué par un mélange de solvants. Ces ingrédients qui sont mélangés pour former une pâte épaisse sont déposés sur des plaquettes de céramique appelées substrats, généralement de l'alumine, par le procédé d'impression sérigraphique. Une fois la pâte déposée sur le substrat, la pièce est séchée à 100-150 °C afin d'en éliminer les solvants et cuite dans un four à 500-1000 °C. généralement 850 °C. Durant la cuisson trois phénomènes se produisent : décomposition du liant organique, frittage des particules de verre sur la surface du substrat et vitrification de l'ensemble. Ainsi les éléments constitutifs du circuit adhèrent très fortement à la céramique.

Une résistance réalisée en technologie hybride « couches épaisses est représentée à la figure 1 des dessins annexés. Elle comprend deux couches différentes déposées sur un substrat 1 : la première 2a, 2b, faite d'une encre conductrice sérigraphiée, séchée et cuite éventuellement, sert de support et de bornes à la résistance, la deuxième3, faite d'une encre résistive sérigraphiée, séchée et cuite, est en elle-même la résistance proprement dite. Ces deux couches, si le mode de fabrication le permet, peuvent être co- cuites c'est-à-dire cuites ensemble.

Cette technologie permet de réaliser des résistances dans une gamme de valeur très étendue (10-10⁶ Ω) dépendant du choix du type d'encre résistive utilisée et de la variation de la géométrie des résistances imprimées.

Les matériaux entrant dans la composition de l'encre conductrice pour la couche conductrice sont à base de métaux ou d'alliages tels que argent, palladium, platine, or, cuivre, aluminium. Le choix de ces différents métaux repose sur plusieurs critères : soudabilité, résistance au vieillissement, définition à l'impression, faible résistivité, adhérence au substrat, compatibilité avec l'encre résistive employée et possibilité de recuis- son. L'épaisseur de la couche conductrice est généralement comprise entre 5 µm et 50 µm.

Les matériaux les plus utilisés entrant dans la composition de l'encre pour la couche résistive sont des oxydes métalliques tels que l'oxyde ruthénium ou des pyrochlores tels que le ruthé- nate de thallium, dont les principaux paramètres sont là résistivité, le coefficient de variation thermique, la stabilité dans le temps. L'épaisseur de la couche résistive est généralement comprise entre 10 et 30 ¡.Lm.

Une telle résistance hybride « couches épaisses peut être ajustée au moyen d'un faisceau laser de moyenne puissance (0-5 Watts). Cette technologie de découpe au laser consiste à vaporiser les matériaux résistifs par création d'impulsions de lumière cohérente de haute intensité et de très courte durée. Une succession d'impulsions laser qui se recouvrent plus ou moins crée un sillon de faible largeur (de l'ordre de 50 µm) qui traverse la couche résistive jusqu'au substrat et découpe ainsi la résistance. Cette découpe dévie les lignes de courant qui traversent la structure, augmentant de ce fait sa valeur ohmique, et la totalité de la tension appliquée à la résistance se retrouve de part et d'autre du sillon laser.

Les deux problèmes majeurs rencontrés avec ce genre de découpe pour des résistances haute tension sont donc la création de un ou plusieurs points chauds accompagnés de microcraquelures au sommet de ou des découpes où se situe la concentration des lignes de courant, ainsi que l'apparition d'arc électrique en fonctionnement, d'un bord à l'autre de certaines découpes laser lorsque le champ électrique dépasse une certaine limite (de l'ordre de 3000 v/mm dans l'air sec).

Les figures 2A à 2E des dessins annexés montrent plusieurs formes de découpes qui ont fait l'objet d'essais expérimentaux sur des résistances hybrides « couches épaisses de faible encombrement soumises à des tensions de plusieurs. centaines de volts. Ces formes de découpes se sont avérées inadaptées car il en résultait, soit la création de points chauds en 4a, 4c, 4d, 4g, 4h, 4i, 4j, soit un trop fort gradient de tension entre les deux bords du sillon laser repéré 4b, 4e, 4f, 4k, 41, susceptible d'entraîner une mauvaise stabilité ou la destruction de la résistance, par apparition d'un arc électrique.

Le brevet DE-A-2 120 896 décrit un procédé d'ajustage de résistance suivant lequel on pratique une ou plusieurs découpes régulièrement espacées et parallèles aux bornes conductrices de la résistance, ce qui provoque un rétrécissement des lignes de contact entre ces bornes. Cette forme de réalisation est très proche des exemples des figures 2A et 2B qui illustrent les inconvénients des solutions de la technique antérieure.

Avec ces formes de découpes, les problèmes précités ne peuvent être résolus qu'en surdimen- sionnant la résistance, ce qui n'est pas toujours compatible avec les possibilités d'implantation offertes et accroît les coûts de fabrication.

L'invention vise donc à fournir une résistance haute tension réalisée selon la technologie hybride « couches épaisses », dont l'ajustage précis à la valeur désirée est assuré par des découpes ménagées dans l'épaisseur de la couche résistive suivant une configuration apte à permettre la tenue en tension de la résistance malgré un dimensionnement minimal de celle-ci.

A cet effet, l'invention a pour objet une résistance haute tension de précision comportant un substrat plan en matériau isolant sur lequel ont été déposées par sérigraphie au moins une couche résistive de forme sensiblement rectangulaire, carrée ou analogue et une couche conductrice se présentant sous la forme de deux rubans parallèles s'étendant suivant deux bords opposés de la couche résistive et constituant des bornes reliées électriquement entre elles par ladite couche résistive, la couche résistive comportant des découpes régulièrement espacées et rectilignes pratiquées dans son épaisseur, jusqu'au substrat isolant, parallèlement auxdits bords opposés à partir d'un troisième bord de la couche résistive, caractérisée en ce que les découpes rectilignes ont des longueurs d'autant plus grandes qu'elles sont plus proches du milieu du troisième bord, les extrémités opposées au troisième bord des découpes rectilignes définissant à partir des intersections du troisième bord avec les bornes un contour présentant un sommet dans sa partie médiane.

De préférence, ledit contour est sensiblement symétrique par rapport à un axe parallèle aux bornes et passant par le milieu du troisième bord.

Suivant une caractéristique, la longueur des découpes rectilignes est directement fonction de la distance qui existe entre la borne adjacente et la découpe considérée.

Suivant une autre caractéristique, ledit contour présente la forme d'un triangle isocèle dont la base coïncide avec le troisième bord et dont les deux côtés égaux s'étendent à partir desdites intersections jusqu'audit axe de symétrie.

Suivant encore une autre caractéristique, l'une des découpes conférant à la résistance sa valeur définitive présente une longueur telle que son extrémité opposée au troisième bord ne coïncide pas nécessairement avec ledit contour.

D'autres caractéristiques et avantages de l'invention ressortiront de la description qui va suivre, faite en se référant aux dessins annexés donnés uniquement à titre d'exemple et sur lesquels :
- la figure 1 est une vue en coupe d'une résistance réalisée suivant la technologie hybride « couches épaisses » ;
- les figures 2A à 2E sont des vues en plan montrant différentes configurations de découpes conformes à l'état de la technique pour l'ajustage précis de résistances du type de la figure 1 ;
- la figure 3 est une vue analogue aux figures 2A à 2E montrant une configuration de découpes conforme à l'invention ; et
- la figure 4 est une-vue analogue à la figure 3 montrant une variante de réalisation de configuration de découpes suivant l'invention.

La résistance hybride « couches épaisses représentée à la figure 3 comprend une couche résistive 3 de forme rectangulaire (mais une forme carrée ou une forme polygonale approchante conviennent également) déposée sur un substrat isolant 1, par exemple en céramique à base d'alumine. Deux bords opposés de la couche résistive 3 chevauchent une couche conductrice se présentant sous forme de deux rubans parallèles 2a, 2b constituant les bornes de la résistance.

L'ajustage précis de la résistance à la valeur voulue est assuré par des découpes 5a à 5f pratiquées dans l'épaisseur de la couche résistive 3 jusqu'au substrat isolant. Ces découpes sont orientées parallèlement aux bornes 2a et 2b et s'étendent à partir de l'un 6 des deux autres bords de la couche résistive 3 perpendiculaires aux bornes 2a, 2b. Les découpes rectilignes ou sillons 5a à 5f ont des longueurs progressivement croissantes des bornes vers le.milieu du bord de référencée, de sorte que leurs extrémités opposées à ce bord 6 définissent une enveloppe ou contour 7 s'étendant depuis les intersections 8a, 8b au bord de référence 6 avec les couches 2a, 2b en présentant un sommet dans sa partie médiane. De préférence, les découpes rectilignes 5a à 5f sont régulièrement espacées le long du bord de référence 6 et sont réalisées au moyen d'un faisceau laser comme décrit précédemment.

Grâce à cette configuration des découpes, on obtient une répartition des équipotentielles le long de la résistance telle que d'une part le gradient de tension de part et d'autre de l'extrémité de chaque sillon laser est inférieur à une valeur permettant la création d'arc électrique et telle que d'autre part les zones où les gradients de tension sont les plus forts sont situées au pied des sillons laser les plus longs (ceux proches de l'axe de symétrie de la résistance), les chemins d'accès à ces zones étant très longs et par conséquent suffisamment résistants pour empêcher l'alimentation en courant d'un arc électrique.

La figure 4 montre une variante de réalisation dans laquelle l'enveloppe ou contour défini par les extrémités des découpes et le bord de référence est triangulaire. Les longueurs des découpes sont directement fonctions de l'intervalle qui existe entre la borne 2a ou 2b adjacente et la découpe considérée, de manière à être à peu près régulièrement et symétriquement décroissantes à partir d'un axe divisant en deux parties égales la longueur de la couche résistive 3.

Cependant, il est à noter que la dernière découpe conférant la précision désirée à la résistance peut avoir une longueur qui ne coïncide pas avec le tracé du contour triangulaire 9.

Des essais expérimentaux ont été effectués sur une résistance de 10 k Ω de 2,9 mm de long et 2,7 mm de large réalisée avec une encre résistive de 10 k Ω/□. Cette résistance devait être ajustée avec une précision de 1 % et devait pouvoir supporter des impulsions de 400 v pendant 100 µs entre ses deux bornes. Ces essais ont montré que la configuration des découpes suivant l'invention permettait de répondre à ces exigences alors que tel n'était pas le cas des configurations des figures 2A à 2E.

Le choix d'une résistance de faible encombrement avec une configuration de découpe conforme à l'invention plutôt qu'une résistance surdimensionnée avec, par exemple, deux découpes droites présente entre autres les avantages d'une économie de fabrication due à un faible coût en matière et d'une miniaturisation de la structure se traduisant par un gain d'implantation.

## Revendications

1. Résistance haute tension de précision comportant un substrat plan en matériau isolant (1) sur lequel ont été déposées par sérigraphie au moins une couche résistive (3) de forme sensiblement rectangulaire, carrée ou analogue et une couche conductrice se présentant sous la forme de deux rubans parallèles (2a, 2b) s'étendant suivant deux bords opposés de la couche résistive et constituant des bornes reliées électriquement entre elles par ladite couche résistive, la couche résistive comportant des découpes rectilignes (5a à 5f) régulièrement espacées et pratiquées dans son épaisseur jusqu'au substrat isolant, parallèlement auxdits bords opposés à partir d'un troisième bord (6) de la couche résistive, caractérisée en ce que les découpes rectilignes (5a à 5f) ont des longueurs d'autant plus grandes qu'elles sont plus proches du milieu du troisième bord (6), les extrémités opposées au troisième bord (6) des découpes rectilignes définissant à partir des intersections (8a, 8b) du troisième bord (6) avec les bornes (2a, 2b) un contour (7 ; 9) présentant un sommet dans sa partie médiane.

2. Résistance suivant la revendication 1, caractérisée en ce que ledit contour (7 ; 9) est sensiblement symétrique par rapport à un axe parallèle aux bornes (2a, 2b) et passant par le milieu du troisième bord.

3. Résistance suivant la revendication 2, caractérisée en ce que la longueur des découpes rectilignes (5a à 5f) est directement fonction de la distance qui existe entre la borne adjacente (2a, 2b) et la découpe considérée.

4. Résistance selon la revendication 3, caractérisée en ce que ledit contour (9) présente la forme d'un triangle isocèle dont la base coïncide avec le troisième bord (6) et dont les deux côtés égaux s'étendent à partir desdites intersections (8a, 8b) jusqu'audit axe de symétrie.

5. Résistance suivant l'une quelconque des revendications 1 à 4, caractérisée en ce que l'une des découpes conférant à la résistance sa valeur définitive présente une longueur telle que son extrémité opposée au troisième bord (6) ne coïncide pas avec ledit contour (9).

## Claims

1. High tension precision resistor comprising a flat substrate of insulating material (1), on which there are deposited by screen printing at least one resistive film (3) of substantially rectangular, square or similar shape and a conductive film which is in the form of two parallel strips (2a, 2b) extending along two opposite edges of the resistive film and constituting terminals which are electrically connected to one another by the said resistive film, the resistive film comprising reg- utarly spaced rectilinear cuts (5a to 5f) and made in its thickness as far as the insulating substrate, parallel to the said opposite edges and going from a third edge (6) of the resistive film, characterized in that the closer the rectilinear cuts (5a to 5f) are to the centre of the third edge (6), the greater their length, the ends of the rectilinear cuts which are opposite the third edge (6) defining a contour (7 ; 9) going from the intersections (8a, 8b) of the third edge (6) with the terminals (2a, 2b), which has a vertex in its central part.

2. Resistor according to Claim 1, characterized in that the said contour (7 ; 9) is substantially symmetrical with respect to an axis parallel to the terminals (2a, 2b) and passing through the centre of the third edge.

3. Resistor according to Claim 2, characterized in that the length of the rectilinear cuts (5a to 5f) is in direct proportion to the distance between the adjacent terminal (2a, 2b) and the cut in question.

4. Resistor according to Claim 3, characterized in that the said contour (9) has the shape of an isosceles triangle of which the base coincides with the third edge (6) and of which the two equal sides extend from the said intersections (8a, 8b) as far as the said axis of symmetry.

5. Resistor according to any one of Claims 1 to 4, characterized in that one of the cuts determining the final value of the resistor has a length such that its end opposite the third edge (6) does not coincide with the said contour (9).

## Patentansprüche

1. Präzisionswiderstand für hohe Spannungen, bestehend aus einem ebenen Substrat aus Isoliermaterial (1), auf dem mittels Serigraphie mindestens eine Widerstandsschicht (3) in einer etwa rechteckigen, quadratischen oder ähnlichen Form und eine leitende Schicht in Form zweier paralleler Streifen (2a, 2b) deponiert sind, die sich längs zweier Ränder gegenüber der Widerstandsschicht erstrecken und untereinander über die Widerstandsschicht elektrisch verbundene Anschlüsse bilden, wobei die Widerstandsschicht geradlinige, gleichmäßig beabstandete und in ihrer Dicke bis zum isolierenden Substrat reichende Einschnitte (5a bis 5f) aufweist, die parallel zu den genannten Rändern von einem dritten Rand (6) der Widerstandsschicht ausgehen, dadurch gekennzeichnet, daß die geradlinigen Einschnitte (5a bis 5f) Längen aufweisen, die umso größer sind je näher sie zur Mitte des dritten Randes (6) liegen, und daß die dem dritten Rand (6) entgegengesetzten Enden der geradlinigen Einschnitte ausgehend von Schnittpunkten (8a, 8b) des drit-' ten Randes (6) mit den Anschlüssen (2a, 2b) eine Kontur (7; 9) bilden, die im mittleren Abschnitt einen Scheitel aufweist.

2. Widerstand nach Anspruch 1, dadurch gekennzeichnet, daß die Kontur (7 ; 9) etwa symmetrisch zu einer Achse ist, die parallel zu den Anschlüssen (2a, 2b) und durch die Mitte des dritten Randes verläuft.

3. Widerstand nach Anspruch 2, dadurch gekennzeichnet, daß die Länge der geradlinigen Einschnitte (5a bis 5f) unmittelbar abhängig ist von dem Abstand, der zwischen dem benachbarten Anschluß (2a, 2b) und dem betrachteten Abschnitt liegt.

4. Widerstand nach Anspruch 3, dadurch gekennzeichnet, daß die Kontur (9) die Form eines gleichschenkligen Dreiecks aufweist, dessen Basis mit dem dritten Rand (6) übereinstimmt und dessen Seiten sich ausgehend von den Schnittpunkten (8a, 8b) bis zur Symmetrieachse erstrecken.

5. Widerstand nach einem der Ansprüche 1 bis 4, dadurch gekennzeichnet, daß einer der Einschnitte eine Länge derart aufweist, daß sein den dritten Rand (6) entgegengesetztes Ende nicht mit der Kontur (9) übereinstimmt, um dem Widerstand einen bestimmten Wert zu verleihen.
